# EUROPÄISCHE PATENTSCHRIFT

(11) **EP 4 323 688 B1**
(45) Veröffentlichungstag und Bekanntmachung des Hinweises auf die Patenterteilung: **30.04.2025**
(21) Anmeldenummer: 22719588.0
(22) Anmeldetag: 30.03.2022
(51) Int. Cl.: F17C 13/08

(54) **BEFESTIGUNGSSYSTEM FÜR DRUCKBEHÄLTER**
FASTENING SYSTEM FOR PRESSURE VESSELS
SYSTÈME DE FIXATION POUR RÉCIPIENTS SOUS PRESSION

(30) Priorität: 16.04.2021 DE 102021109703
(43) Veröffentlichungstag der Anmeldung: 21.02.2024
(73) Patentinhaber: Worthington Cylinders GmbH, 3291 Kienberg b. Gaming (AT)
(72) Erfinder: BÄR, Oliver, 59427 Unna (DE)
(74) Vertreter: Freischem & Partner Patentanwälte mbB
(86) Internationale Anmeldenummer: PCT/EP2022/058511
(87) Internationale Veröffentlichungsnummer: WO 2022/218711

(56) Entgegenhaltungen:
- CA-C- 2 384 915
- DE-U1- 20 112 779
- US-A- 2 761 397
- US-A- 3 479 043
- US-A- 5 515 997
- US-A1- 2004 056 164

## Beschreibung

Die Erfindung betrifft ein Befestigungssystem für Druckbehälter, mit einem ersten Tragelement, an dem mindestens ein erster Halter für ein erstes Ende des Druckbehälters angeordnet ist, und mit einem zweiten Tragelement, an dem mindestens ein zweiter Halter für ein zweites Ende des Druckbehälters angeordnet ist, wobei der erste Halter einen Innenring aufweist, in dem das erste Ende des Druckbehälters drehfest aufgenommen ist.

Druckbehälter für die Aufnahme von Gas wie Wasserstoff oder Flüssiggas sind häufig als Composite-Druckbehälter (siehe z.B. US 2 761 397 A) ausgebildet mit einem Liner aus Kunststoff oder auch aus Metall, z.B. Aluminium, und zwei im Halsbereich angeordneten Halsstücken aus Metall sowie mit einer den Liner verstärkenden Wicklung eines Faserverbundwerkstoffes. Derartige Druckbehälter sind zum Beispiel aus der Druckschrift WO 99/27293 A2 bekannt. Die Halsstücke werden auch als Endboss bezeichnet und dienen der Befestigung eines Befüll- und Entnahmeventils. Derartige Ventile können an beiden Enden des Druckbehälters vorgesehen sein. Alternativ kann ein Ende des Druckbehälters verschlossen sein. Mit den Halsstücken werden die Druckbehälter auch an Befestigungssystemen angebracht, mit denen mehrere Druckbehälter beispielsweise an einem Fahrzeug befestigt werden können.

Ein Befestigungssystem ist zum Beispiel aus der Druckschrift CA 2 384 915 C bekannt. An beiden Enden sind Lagerböcke vorgesehen, welche das Halsstück fest einspannen. Ein Problem bei derartigen Befestigungssystemen ist die Gefahr, dass auf das Befestigungssystem wirkende Kräfte in die Druckbehälter eingeleitet werden. Dies beeinträchtigt die Festigkeit der Druckbehälter und kann aufgrund der Befüllung der Druckbehälter mit brennbaren Medien auch ein Sicherheitsrisiko darstellen. Bei der CA 2 384 915 C weisen die Lager in Längsrichtung der Druckbehälter eine gewisse Verbiegbarkeit auf, die die Einleitung zu hoher Kräfte in die Druckbehälter vermeidet. Die Druckschriften US 2004/9056164 A1 und US 2017/0370527 A1 beschreiben Befestigungssysteme für Druckbehälter, bei denen die Endbosse über Kugeln mit den Halteorganen des Befestigungssystems verbunden sind. Auf diese Weise wird vermieden, dass Dreh und Biegekräfte in die Endbosse eingeleitet werden. Befestigungssysteme für Druckbehälter gemäß dem Oberbegriff des Anspruchs 1 gehen aus den Druckschriften US 2017 / 0 370 527 A1 und US 6 986 490 82 hervor.

Aufgabe der Erfindung ist es, die Befestigung für die Halsstücke der Druckbehälter zu optimieren.

Diese Aufgabe wird erfindungsgemäß dadurch gelöst, dass der Innenring um eine erste Schwenkachse schwenkbar in einem Außenring befestigt ist, der seinerseits um eine zweite, zur ersten Schwenkachse rechtwinklig verlaufende Schwenkachse schwenkbar im Halter befestigt ist.

Mit anderen Worten wird vorgeschlagen, eine kardanische Aufhängung für mindestens ein Halsstück des Druckbehälters vorzusehen. Das Halsstück selbst ist drehfest in dieser kardanischen Aufhängung gehalten. Hierdurch wird vermieden, dass an dem Halsstück befestigte Anbauteile, insbesondere Leitungen für die Zufuhr und die Entnahme von Druckgas mittels eines Ventils beschädigt werden. Dabei lässt sich die Konstruktion dieser Befestigung einfach umsetzen, weist die erforderliche Festigkeit auf und ist leicht zu montieren und zu demontieren.

In der Praxis kann der Innenring aus zwei Innenringhälften bestehen, die entlang einer diametral verlaufenden ersten Teilungsebene geteilt sind. Das hat den Vorteil, dass diese Innenringhälften einfach um das Halsstück herum montiert werden können. Dabei kann der Innenring über zwei erste Drehzapfen drehbar am Außenring befestigt sein. In jeder Innenringhälfte kann ein Zapfenloch angeordnet sein, in das einer der Drehzapfen ragt. Der Innenring kann eine nach innen offene Ringnut aufweisen, in die ein Kragen am ersten Ende des Druckbehälters, insbesondere am Halsstück, einfügbar ist. Die zwei Innenringhälften lassen sich einfach über den Kragen schieben, bis ihre Stirnfläche in der ersten Teilungsebene aneinander anliegen. Der Innenring kann ferner mindestens ein Halteelement aufweisen, welches formschlüssig mit einem komplementären Halteelement am ersten Ende des Druckbehälters zusammenwirkt. Das Halteelement und das komplementäre Halteelement können so ausgebildet sein, dass sie beim Zusammenschieben der Innenringhälften in Eingriff gebracht werden. Als Halteelement können zwei einander diametral gegenüberliegende Materialauskragungen vorgesehen sein, die vom Grund der Nut nach innen vorspringen und jeweils an einer der Innenringhälften angeordnet sind. Der Kragen hat dann komplementäre vom runden Querschnitt abweichende Bereiche, die bei zusammengesetztem Innenring formschlüssig mit den Materialauskragungen zusammenwirken. Die ersten Drehzapfen können in Zapfenlöcher hineinragen, die im Bereich der Materialauskragungen einander diametral gegenüberliegend angeordnet sind. Insbesondere wenn die Materialauskragungen als Abflachungen der Nut oder als Vorsprünge innerhalb der Nut ausgebildet sind, die in komplementär geformte Aufnahmen oder Abflachungen des Kragens aufgenommen sind, ist die Materialstärke des Innenrings im Bereich der Materialauskragungen maximal und die Festigkeit der Aufnahme für den Drehzapfen groß.

In der Praxis kann der Außenring aus zwei Außenringhälften bestehen, die entlang einer diametral verlaufenden zweiten Teilungsebene geteilt sind. Der Außenring hat folglich einen ähnlichen Aufbau wieder Innenring. Im Bereich der zweiten Teilungsebene können zwei einander diametral gegenüberliegende Aussparungen zur Aufnahme der zwei ersten Drehzapfen angeordnet. Der in die Zapfenlöcher des Innenrings hineinragende erste Drehzapfen kann dann beidseitig von den zwei Aussparungen, die sich an je einer der zwei Außenringhälften befinden, umfasst werden. Auf diese Weise ist der Innenring um die ersten Drehzapfen schwenkbar im Außenring gehalten. Jede Außenringhälfte kann im mittleren Bereich ein Zapfenloch zur Aufnahme eines zweiten Drehzapfens aufweisen. Die zweiten Drehzapfen sind an einem Befestigungsring gehalten, der an einem Lagerbock befestigt ist. Die zweiten Drehzapfen halten den Außenring um eine zweite Schwenkachse schwenkbar. Der Lagerbock bildet den Halter für das Halsstück.

Dabei kann die zweite Teilungsebene senkrecht zur ersten Teilungsebene verlaufen, so dass die zweite Schwenkachse senkrecht zur ersten Schwenkachse verläuft. Auf diese Weise lassen sich Innenring und Außenring leicht montieren. In der Praxis kann der Außenring in einem Lagerbock befestigt werden, der aus zwei Lagerhälften besteht, die entlang einer diametral verlaufenden dritten Teilungsebene geteilt sind. Der Lagerbock kann eine ringförmige Aufnahmenut aufweisen, in die der Befestigungsring eingefügt ist. Der Befestigungsring ist entlang einer rechtwinklig zur dritten Teilungsebene verlaufenden vierten Teilungsebene in zwei Befestigungsringhälften geteilt. Der Befestigungsring kann im Bereich der vierten Teilungsebene zwei einander diametral gegenüberliegende Aufnahmelöcher zur Aufnahme je eines der zweiten Drehzapfen aufweisen. Wiederum erzielt diese konstruktive Ausgestaltung eine leichte Montierbarkeit und Demontierbarkeit der Lagerung für das Halsstück. Der Befestigungsring kann in der ringförmigen Aufnahmenut mit geringem Spiel gehalten sein. Zu diesem Zweck können die zwei Lagerhälften mittels Befestigungsschrauben, welche miteinander fluchtende Bohrungen im Bereich der vertikalen Ränder der Lagerhälften durchragen, am Befestigungssystem festgeschraubt werden. Diese Befestigungsschrauben legen den Befestigungsring in der Aufnahmenut des Lagerbocks fest und fixieren alle Ringe aneinander und den Kragen des Halsstücks im Innenring. Der Befestigungsring ist in der Aufnahmenut drehbar, so dass seine Drehposition auf die Befestigungsposition des Halsstücks mit dem daran befestigten Ventil ausgerichtet werden kann. Über eine Madenschraube, welche in einem Gewindeloch einer Lagerhälfte gegen den Befestigungsring geschraubt wird, kann der Befestigungsring in der Drehposition arretiert werden.

In der Praxis kann das zweite Ende des Druckbehälters in Längsrichtung des Druckbehälters beweglich an dem zweiten Halter befestigt sein. Der zweite Halter kann zu diesem Zweck eine zylindrische Bohrung aufweisen, welche einen zylindrischen Abschnitt des zweiten Halsstücks (Endboss) des Druckbehälters umgibt. Dabei kann der zweite Halter im Wesentlichen entsprechend dem ersten Halter ausgebildet sein, wobei eine axiale Verschiebbarkeit vorgesehen ist. zum Beispiel kann der Befestigungsring in der Aufnahmenut des Lagerbocks verschiebbar sein. Oder es kann das Halsstück einen zylindrischen Abschnitt aufweisen, der axial verschiebbar in dem Innenring gehalten ist.

Weitere praktische Ausführungsformen und Vorteile der Erfindung sind nachfolgend im Zusammenhang mit den Zeichnungen beschrieben. Es zeigen:
- Fig. 1: eine dreidimensionale Ansicht eines Trägers von vorne, an dem über vier Halter vier Druckbehälter befestigt sind;
- Fig. 2: eine dreidimensionale Ansicht eines Halters des Trägers aus Fig. 1;
- Fig. 3: eine der Fig. 2 entsprechende Ansicht des Halters mit verstellter Aufnahme für das Halsstück des Druckbehälters;
- Fig. 4: eine dreidimensionale Explosionsansicht des Halters aus den Fig. 2 und 3;
- Fig. 5: eine in einer horizontalen Ebene geschnittene Darstellung des Halters mit darin eingefügtem Halsstück eines Druckbehälters;
- Fig. 6: eine der Fig. 5 entsprechende Darstellung mit zum Halter verschwenktem Druckbehälter;
- Fig. 7: eine in einer vertikalen Ebene geschnittene, vergrößerte Darstellung des Halsstücks aus den Figuren 5 und 6;
- Fig. 8: eine Vorderansicht des Halsstücks aus Fig. 7;
- Fig. 9: eine dreidimensionale Ansicht des Trägers mit Druckbehältern aus Fig 1 von hinten.

In der Fig. 1 ist ein Träger für vier Druckbehälter 1 zu erkennen, der als geschlossener Rahmen mit zwei Längsprofilen 2 und zwei Querprofilen 3 ausgebildet ist. Im Fig. 1 ist nur das vordere Querprofil 3 zu erkennen. Das in der Zeichnungsebene hintere Querprofil kann identisch ausgebildet sein, wie weiter unten in Zusammenhang mit Fig. 9 beschrieben. Es kann aber auch von dem vorderen Querprofil 3 abweichen, weil auch das hintere Ende der Druckbehälter 1 von dem in der Zeichnung erkennbaren vorderen Ende abweichen kann. Es sind Druckbehälter 1 bekannt, die vorne und hinten identische Halsstücke 4 (vgl. Fig. 5 bis 8) aufweisen. Es sind aber auch Druckbehälter 1 bekannt, die am hinteren Ende abweichende Halsstücke, z.B. geschlossener Halsstücke aufweisen.

Die Druckbehälter 1 können insbesondere der Aufnahme von gasförmigem Kraftstoff für Fahrzeuge dienen, beispielsweise Flüssiggas oder Wasserstoff. Die in den Fig. 5 bis 8 erkennbaren Halsstücke 4 der Druckbehälter 1 weisen Durchlassbohrungen auf, durch die die Druckbehälter 1 mit Kraftstoff befüllt und wieder entleert werden können. An den Halsstücken 4 der Druckbehälter sind die in Fig. 1 erkennbaren Entnahmeventile 5 angeordnet, welche die Strömung des Gases beim Betanken und Entleeren der Druckbehälter 1 steuern.

An dem vorderen Querprofil 3 sind in Fig. 1 vier Halter 6 zu erkennen, welche i.V.m. den nachfolgenden Figuren näher beschrieben werden. Die Ventile 5 und die Halter 6 verdecken die Halsstücke 4 in Fig. 1. Die Halter 6 haben die Aufgabe, die in Fig. 5 und 6 sichtbaren Halsstücke 4 der Druckbehälter 1 zu fixieren, dabei aber eine gewisse Beweglichkeit zu gewährleisten. Insbesondere sollen die Druckbehälter 1 keine Kräfte oder Momente aufnehmen, die auf den Träger wirken. Diese Kräfte und Momente sollen weitgehend von den Profilen 2, 3 des Rahmens des Trägers aufgenommen werden. Verformungen des Rahmens aber auch Verformungen der Druckbehälter 1 abhängig von Temperatur und Innendruck machen es jedoch erforderlich, dass die Halsstücke 4 der Druckbehälter 1 beweglich gehalten sind. Andererseits ist es anzustreben, die Halsstücke 4 drehfest in den Halter 6 aufzunehmen. Ein Verdrehen der Halsstücke 4 könnte die daran befestigten Entnahmeventile 5 beschädigen oder zu Undichtigkeiten führen.

Die Fig. 2-4 zeigen Details der Halter 6 für die Halsstücke 4. Es ist zu erkennen, dass jeder Halter von einem Lagerbock 6 gebildet wird, der aus zwei Lagerhälften 7,8 besteht. Beide Lagerhälften 7,8 weisen miteinander flüchtende Durchgangslöcher 9,10 auf, welche von Befestigungsschrauben (nicht dargestellt) durchragt werden und damit an dem vorderen Querprofil 3 des Rahmens befestigbar sind.

Wie insbesondere in den Figuren 2 und 3 zu erkennen, weist jeder Lagerbock 6 einen Innenring 11 und einen Außenring 12 auf, die gemeinsam eine kardanische Aufhängung bilden. Wie insbesondere in Fig. 3 zu erkennen ist, kann der Innenring 11 um eine horizontale Achse und der Außenring 12 um eine vertikale Achse verschwenken. Die Ausrichtung der Achsen kann aber variieren, weil Innenring 11 und Außenring 12 drehbar in dem Lagerbock 6 befestigt sind, wie nachfolgend erläutert wird.

Der konstruktive Aufbau des Lagerbocks 6 ist insbesondere in Figur 4 zu erkennen. Hier sind die Einzelteile des Lagerbocks 6 in einer schaubildlichen Explosionsdarstellung dargestellt.

In den Lagerhälften 7,8 des Lagerbocks 6 sind hälftige Nutabschnitte 17,18 angeordnet, die zusammen eine ringförmige Aufnahmenut bilden. In der ringförmigen Aufnahmenut ist ein Befestigungsring 13 drehbar aufgenommen. Der Befestigungsring 13 ist in Fig. 3 zu erkennen. Er dient der drehbaren Anordnung von Innenring 11 und Außenring 12 in dem Lagerbock 6. Wie nachfolgend erläutert wird, wird in dem Innenring 11 ein Halsstück 4 eines Druckbehälters 1 festgelegt. Damit das Halsstück 4 in der korrekten Ausrichtung in dem Lagerbock 6 aufgenommen werden kann, ist der Befestigungsring 13 drehbar. Er kann in die richtige Drehstellung gedreht werden und dort mit Madenschrauben 14 festgeklemmt werden. In den zwei Lagerhälften 7, 8 sind zwei Gewindelöcher 15, 16 zum Einschrauben der Madenschrauben 14 angeordnet, welche nach der Montage des gesamten Befestigungssystems mit Druckbehältern 1 den Befestigungsring 13 in der korrekten Drehposition des Halsstücks 4 am Lagerbock 6 festlegen. Falls eine der Madenschrauben 14 ausreicht, um eine ausreichende Klemmkraft zu erzeugen, kann die zweite Madenschraube 14 entfallen.

Der Befestigungsring 13 besteht aus zwei Befestigungsringhälften 19,20 (Fig. 4), die in einer vertikalen Ebene geteilt sind. Im Bereich der Teilungsebene des Befestigungsrings 13 sind an den Endflächen der Befestigungsringhälften 19, 20 jeweils halbkreisförmige Aussparungen 21 angeordnet. Jeweils zwei Aussparungen 21 an zwei gegeneinander anliegenden Endflächen der Befestigungsringhälften 19, 20 bilden zusammen ein Aufnahmeloch für einen radial außen liegenden Kopfabschnitt eines Drehzapfens 22, mit dem der Außenring 12 um eine vertikale Schwenkachse drehbar mit dem Befestigungsring 13 verbunden ist. Der Außenring 12 weist zu diesem Zweck zwei Zapfenlöcher 23, 24 auf, in welche die nach Innen ragenden Halsabschnitte der Drehzapfen 22, welche einen reduzierten Durchmesser aufweisen, eingesteckt werden können. Jedes Zapfenloch 23, 24 ist in einem mittleren Bereich einer Außenringhälfte 25, 26 angeordnet.

Der Außenring 12 besteht seinerseits aus zwei Außenringhälften 25, 26, die ebenfalls an ihren Endflächen halbkreisförmige Aussparungen 27 aufweisen. Wiederum bilden zwei halbkreisförmige Aussparungen an gegeneinander anliegenden Endflächen der Außenringhälften 25,26 zusammen ein Aufnahmeloch, in dem jeweils ein Kopfabschnitt eines Drehzapfens 28 aufnehmbar ist. Wiederum ist der Kopfabschnitt, d.h. der in radialer Richtung des Außenrings 12 außen liegende Bereich des Drehzapfens 28 mit großem Durchmesser, in die Aufnahmelöcher eingefügt. Da der Außenring 12 in einer horizontalen Ebene geteilt ist, bilden die beiden Drehzapfen 28 eine horizontale Schwenkachse für den Innenring 11.

Auch der Innenring 11 besteht aus zwei Innenringhälften 29,30. Die beiden Innenringhälften 29 bzw. 30 weisen auch jeweils ein Zapfenloch 31 bzw. 32 auf, die jeweils einen radial innenliegenden Halsabschnitt eines Drehzapfens 28 aufnehmen. Der Innenring 11 ist wiederum in einer vertikalen Ebene geteilt. Der Innenring 11 weist eine zu seinem Mittelpunkt hin offene Ringnut 33 auf. In den seitlichen Bereichen der offenen Ringnut 33 sind Materialauskragungen 34 vorgesehen, die vom Grund der Ringnut 33 vorspringen, sodass die Tiefe der Ringnut 33 an den Seiten reduziert ist.

Um das Zusammenwirken der Ringnut 33 im Innenring 11 mit dem Halsstück 4 zu erläutern, wird zunächst auf die Figuren 7 und 8 verwiesen, in denen das Halsstück 4 isoliert im Längsschnitt und in Vorderansicht dargestellt ist, und auf die Figuren 5 und 6, die das Halsstück 4 sowie den angrenzenden Bereich des Druckbehälters 1 zeigen.

In den Fig. 5 und 6 ist zu erkennen, dass der Druckbehälter 1 einen Liner 35 aufweist, der den Druckbehälter dicht auskleidet. Der Liner 35 kann aus Kunststoff aber auch aus Metall, z.B. Aluminium bestehen. Der Liner 35 ist an der Außenseite von einer Außenlage 36 umgeben, die in der Regel von einem Faserverbundwerkstoff gebildet wird. Das Halsstück 4 weist ein Durchgangsloch zur Gasentnahme aus dem Inneren des Druckbehälters 1 und zum Betanken auf. In das Halsstück 4 ist ein Halsabschnitt 37 des Liners 35 eingeschraubt.

Das Halsstück 4 wird in der Praxis auch als Endboss bezeichnet. Das Halsstück 4 besteht in der Regel aus Metall und weist im vorliegenden Fall einen kegelförmigen Kragen 38 auf, der zwischen dem Liner 35 und der Außenlage 36 des Druckbehälters 1 liegt. Das Halsstück 4 weist noch weitere radial nach außen vorspringende Kragen 39, 40 auf, die eine feste Verbindung mit der Außenlage 36 gewährleisten. Der abschließende Kragen 41, der am nächsten zum stirnseitigen Ende des Halsstücks 4 liegt, dient der Verbindung mit dem Halter 6. Dieser Kragen 41 ist in den Figuren 7 und 8 zu erkennen. Er weist an beiden Seiten Abflachungen 42, 43 auf, die mit den Materialauskragungen 34 in den Seitenbereichen der Nut 33 zusammenwirken. Selbstverständlich können auch sämtliche andere formschlüssig ineinandergreifenden Befestigungselemente vorgesehen sein, um das Halsstück 4 drehfest mit Innenring 11 zu verbinden. Es können auch Schraub- oder Klemmelemente verwendet werden, um die Drehsicherung zu bewirken.

In die Ringnut 33 des Innenrings 11 wird der vordere Kragen 41 des Halsstücks 4 eingefügt. Aufgrund der Fertigungstoleranzen kann es Abweichungen bei der Drehstellung des Halsstücks 4 in Bezug auf den Rest des Druckbehälters 1 geben. Aus diesem Grund ist der Befestigungsring 13 drehbar in dem Lagerbock 6 gehalten und wird erst nach der korrekten Montage des Halsstücks 4 des Druckbehälters 1 an dem Lagerbock 6 mittels der Madenschrauben 14 festgelegt. Anschießend ist der Kragen 41 durch die Materialauskragungen 34 und die Abflachungen 42, 43 drehfest in dem Lagerbock 6 gehalten. Der Lagerbock 6 bildet ein Festlager, das die Position des Halsstücks 4 in Bezug auf das vordere Querprofil 3 festlegt, wobei das Halsstück 4, wie eingangs erwähnt kardanisch gehalten ist und in beliebige Richtungen um die zwei orthogonalen, von den Drehzapfen 22 und 28 gebildeten Achsen schwenkbar ist. Die geringfügigen Bewegungen der Lagerböcke 6 bei der Verformung des Rahmens oder des daran befestigten Druckbehälters 1 erzeugen folglich keine auf die Struktur des Druckbehälters 1 wirkenden Kräfte.

Die hinteren, in Fig. 1 nicht sichtbaren Enden der Druckbehälter 1 sind in der Fig. 9 zu erkennen. Aus Kostengründen kann das hier zu erkennende hintere Querprofil 3 identisch zum vorderen Querprofil 3 (Fig. 1) ausgebildet sein. Auch die Lagerböcke 6' für die Halsstücke an den hinteren Enden der Druckbehälter 1 können zu den vorderen Lagerböcken 6 ähnlich sein. Die hinteren Lagerböcke 6' können Loslager für die Halsstücke bilden, in denen die Halsstücke der Druckbehälter 1 in axialer Richtung verschiebbar aufgenommen sind. Die Druckbehälter 1 längen sich je nach Außentemperatur und Innendruck um bis zu 8 mm. Aus diesem Grund kann sich das in Fig. 9 zu sehende, hinten liegende Ende jedes Druckbehälters 1 in Bezug auf das hintere Querprofil 3 verlagern. Zu diesem Zweck können die hinteren Halter oder Lagerböcke 6' mit einem axialen Freiheitsgrad versehen sein. Dieser kann zum Beispiel dadurch erreicht werden, dass der Befestigungsring 13 nicht in einer Nut, sondern auf einer ebenen Ringfläche bzw. Zylinderfläche aufliegend und verschiebbar gehalten ist. Es ergibt sich dann eine kardanische Befestigung für die hinteren Halsstücke der Druckbehälter 1, allerdings mit einer Längsverschiebbarkeit des Lagerpunktes, so dass auf die Druckbehälter 1 wirken Längsspannungen vermieden werden.

Die Erfindung ist nicht auf die beschriebenen Ausführungsformen beschränkt. Sie kann im Rahmen der Ansprüche und unter Berücksichtigung der Kenntnisse des zuständigen Fachmanns variiert werden.

### Bezugszeichenliste

- 1: Druckbehälter
- 2: Längsprofil
- 3: Querprofil, Tragelement
- 4: Halsstück
- 5: Entnahmeventil
- 6: vorderer Halter, Lagerbock
- 6': hinterer Halter, Lagerbock
- 7: untere Lagerhälfte
- 8: obere Lagerhälfte
- 9: Durchgangsloch
- 10: Durchgangsloch
- 11: Innenring
- 12: Außenring
- 13: Befestigungsring
- 14: Madenschraube
- 15: Gewindeloch
- 16: Gewindeloch
- 17: Nutabschnitt
- 18: Nutabschnitt
- 19: Befestigungsringhälfte
- 20: Befestigungsringhälfte
- 21: Aussparung
- 22: Drehzapfen
- 23: Zapfenloch
- 24: Zapfenloch
- 25: Außenringhälfte
- 26: Außenringhälfte
- 27: Aussparung
- 28: Drehzapfen
- 29: Innenringhälfte
- 30: Innenringhälfte
- 31: Zapfenloch
- 32: Zapfenloch
- 33: Ringnut
- 34: Materialauskragung
- 35: Liner
- 36: Außenlage
- 37: Halsabschnitt
- 38: kegelförmiger Kragen
- 39: Kragen
- 40: Kragen
- 41: Kragen
- 42: Abflachung
- 43: Abflachung

## Patentansprüche

1. Befestigungssystem für Druckbehälter (1), mit einem ersten Tragelement (3), an dem mindestens ein erster Halter (6) für ein erstes Ende des Druckbehälters (1) angeordnet ist, und mit einem zweiten Tragelement (3), an dem mindestens ein zweiter Halter (6') für ein zweites Ende des Druckbehälters (1) angeordnet ist, wobei der erste Halter (6) einen Innenring (11) aufweist, in dem das erste Ende des Druckbehälters (1) drehfest aufgenommen ist, **dadurch gekennzeichnet, dass** der Innenring (11) um eine erste Schwenkachse schwenkbar in einem Außenring (12) befestigt ist, der seinerseits um eine zweite, zur ersten Schwenkachse rechtwinklig verlaufende Schwenkachse schwenkbar im Halter (6) befestigt ist.

2. Befestigungssystem nach Anspruch 1, **dadurch gekennzeichnet, dass** der Innenring (11) mindestens eines der folgenden Merkmale aufweist:
• er besteht aus zwei Innenringhälften (29, 30), die entlang einer diametral verlaufenden ersten Teilungsebene geteilt sind;
• er ist über zwei erste Drehzapfen (28) drehbar am Außenring (12) befestigt;
• er weist eine nach innen offene Ringnut (33) auf, in die ein Kragen (41) am ersten Ende des Druckbehälters (1) einfügbar ist;
• er weist mindestens ein Halteelement (34) auf, welches formschlüssig mit einem komplementären Halteelement am ersten Ende des Druckbehälters (1) zusammenwirkt;
• als Halteelement sind zwei einander diametral gegenüberliegende Materialauskragungen (34) vorgesehen, die vom Grund der Nut (33) radial nach innen vorspringen und jeweils an einer der Innenringhälften (29, 30) angeordnet sind;
• die ersten Drehzapfen (28) ragen in Zapfenlöcher (31, 32) hinein, die im Bereich der Materialauskragungen (34) einander diametral gegenüberliegend angeordnet sind.

3. Befestigungssystem nach Anspruch 1 oder 2, **dadurch gekennzeichnet, dass** der Außenring (12) mindestens eines der folgenden Merkmale aufweist:
• er besteht aus zwei Außenringhälften (25, 26), die entlang einer diametral verlaufenden zweiten Teilungsebene geteilt sind;
• im Bereich der zweiten Teilungsebene sind zwei einander diametral gegenüberliegende Aufnahmelöcher zur Aufnahme der zwei ersten Drehzapfen (28) angeordnet;
• jede Außenringhälfte (25, 26) weist im mittleren Bereich ein Zapfenloch (23, 24) zur Aufnahme eines zweiten Drehzapfens auf.

4. Befestigungssystem nach den Ansprüchen 2 und 3, **dadurch gekennzeichnet, dass** die zweite Teilungsebene rechtwinklig zur ersten Teilungsebene verläuft.

5. Befestigungssystem nach einem der vorangehenden Ansprüche, **dadurch gekennzeichnet, dass** der Außenring (12) in einem Lagerbock (6) befestigt ist, der aus zwei Lagerhälften (7, 8) besteht, die entlang einer diametral verlaufenden dritten Teilungsebene geteilt sind.

6. Befestigungssystem nach Anspruch 4 und 5, **dadurch gekennzeichnet, dass** der Lagerbock eine ringförmige Aufnahmenut (17,18) aufweist, in die ein Befestigungsring (13) eingefügt ist, der entlang einer rechtwinklig zur dritten Teilungsebene verlaufenden vierten Teilungsebene in zwei Befestigungsringhälften (19, 20) geteilt ist.

7. Befestigungssystem nach Anspruch 6, **dadurch gekennzeichnet, dass** der Befestigungsring (13) im Bereich der vierten Teilungsebene zwei einander diametral gegenüberliegende Aufnahmelöcher zur Aufnahme je eines zweiten Drehzapfens (22) aufweist.

8. Befestigungssystem nach Anspruch 7, **dadurch gekennzeichnet, dass** der Befestigungsring (13) in der ringförmigen Aufnahmenut (17,18) drehbar und arretierbar gehalten ist.

9. Befestigungssystem nach Anspruch 8, **dadurch gekennzeichnet, dass** mindestens eine Lagerhälfte (7, 8) ein Gewindeloch (15, 16) aufweist, welches in die Aufnahmenut (17,18) mündet und eine Madenschraube (14) zum Arretieren des Befestigungsrings (13) aufnimmt.

10. Befestigungssystem nach einem der vorangehenden Ansprüche, **dadurch gekennzeichnet, dass** das zweite Ende des Druckbehälters (1) in Längsrichtung des Druckbehälters (1) beweglich an dem zweiten Halter (6') befestigt ist.

## Claims

1. A mounting system for pressure vessels (1), having a first supporting member (3) on which at least one first mount (6) for a first end of the pressure vessel (1) is arranged, and having a second supporting member (3) on which at least one second mount (6') for a second end of the pressure vessel (1) is arranged, the first mount (6) having an inner ring (11) in which the first end of the pressure vessel (1) is accommodated in a rotationally fixed manner, **characterized in that** the inner ring (11) is fastened pivotably about a first pivot axis in an outer ring (12) which in turn is fastened pivotably in the mount (6) about a second pivot axis extending at right angles to the first pivot axis.

2. The mounting system according to claim 1, **characterized in that** the inner ring (11) comprises at least one of the following features:
• it consists of two inner ring halves (29, 30) divided along a first parting plane extending diametrically;
• it is rotatably mounted to the outer ring (12) via two first pivots (28);
• it has an inwardly open annular groove (33), a collar (41) at the first end of the pressure vessel (1) being insertable into said annular groove (33);
• it has at least one retaining element (34) which interacts in a form-fitting manner with a complementary retaining element at the first end of the pressure vessel (1);
• two diametrically opposed material projections (34) are provided as retaining elements, which project radially inwards from the bottom of the groove (33) and are each arranged on one of the inner ring halves (29, 30);
• the first pivots (28) project into pivot holes (31, 32) which are arranged diametrically opposite one another in the region of the material projections (34).

3. The mounting system according to claim 1 or 2, **characterized in that** the outer ring (12) comprises at least one of the following features:
• it consists of two outer ring halves (25, 26) which are divided along a second parting plane extending diametrically;
• two diametrically opposed receiving holes for receiving the two first pivots (28) are arranged in the region of the second parting plane;
• each outer ring half (25, 26) has a pivot hole (23, 24) in the central region for receiving a second pivot.

4. The mounting system according to claims 2 and 3, **characterized in that** the second parting plane extends perpendicularly to the first parting plane.

5. The mounting system according to one of the preceding claims, **characterized in that** the outer ring (12) is fastened in a mounting block (6) consisting of two mounting halves (7, 8) divided along a diametrically extending third parting plane.

6. The mounting system according to claim 4 and 5, **characterized in that** the mounting block has an annular receiving groove (17, 18) into which a mounting ring (13) is inserted which is divided into two mounting ring halves (19, 20) along a fourth parting plane extending at right angles to the third parting plane.

7. The mounting system according to claim 6, **characterized in that** the mounting ring (13) has, in the region of the fourth parting plane, two diametrically opposite receiving holes for receiving a second pivot (22) in each case.

8. The mounting system according to claim 7, **characterized in that** the mounting ring (13) is held rotatably and lockably in the annular receiving groove (17, 18).

9. The mounting system according to claim 8, **characterized in that** at least one mounting half (7, 8) has a threaded hole (15, 16) which opens into the receiving groove (17, 18) and receives a grub screw (14) for locking the mounting ring (13).

10. The mounting system according to one of the preceding claims, **characterized in that** the second end of the pressure vessel (1) is movably fastened to the second mount (6') in the longitudinal direction of the pressure vessel (1).

## Revendications

1. Système de fixation pour récipients sous pression (1), comprenant un premier élément porteur (3) sur lequel est agencé au moins un premier support (6) pour une première extrémité du récipient sous pression (1), et un deuxième élément porteur (3) sur lequel est agencé au moins un deuxième support (6') pour une deuxième extrémité du récipient sous pression (1), le premier support (6) présentant un anneau intérieur (11) dans lequel la première extrémité du réservoir sous pression (1) est reçue de manière fixe en rotation, **caractérisé en ce que** l'anneau intérieur (11) est fixé de manière pivotante autour d'un premier axe de pivotement dans un anneau extérieur (12) qui, à son tour, est fixé de manière pivotante dans le support (6) autour d'un deuxième axe de pivotement perpendiculaire au premier axe de pivotement.

2. Système de fixation selon la revendication 1, **caractérisé en ce que** l'anneau intérieur (11) présente au moins l'une des caractéristiques suivantes :
• il est constitué de deux moitiés (29, 30) d'anneau intérieur, qui sont divisées le long d'un premier plan de division s'étendant diamétralement ;
• il est fixé de manière rotative à l'anneau extérieur (12) par deux premiers tourillons (28) ;
• il présente une rainure annulaire (33) ouverte vers l'intérieur, dans laquelle est apte à être inséré un collet (41) situé à la première extrémité du réservoir sous pression (1) ;
• il présente au moins un élément de retenue (34) qui coopère par complémentarité de forme avec un élément de retenue complémentaire situé à la première extrémité du réservoir sous pression (1) ;
• deux saillies de matériau diamétralement opposées (34) sont prévues en tant qu'éléments de maintien, faisant saillie radialement vers l'intérieur depuis le fond de la rainure (33) et étant agencées chacune sur l'une des moitiés (29, 30) d'anneau intérieur ;
• les premiers tourillons (28) s'engagent dans des trous (31, 32) à tourillons qui sont aménagés de façon diamétralement opposée dans la zone des saillies de matériau (34).

3. Système de fixation selon la revendication 1 ou la revendication 2, **caractérisé en ce que** l'anneau extérieur (12) présente au moins l'une des caractéristiques suivantes :
• il est constitué de deux moitiés (25, 26) d'anneau extérieur, qui sont divisées le long d'un deuxième plan de division s'étendant diamétralement ;
• dans la zone du deuxième plan de division, deux trous de réception diamétralement opposés sont aménagés pour recevoir les deux premiers tourillons (28) ;
• chaque moitié (25, 26) d'anneau extérieur présente dans la zone centrale un trou (23, 24) à tourillon, destiné à recevoir un deuxième tourillon.

4. Système de fixation selon les revendications 2 et 3, **caractérisé en ce que** le deuxième plan de division s'étend perpendiculairement au premier plan de division.

5. Système de fixation selon l'une des revendications précédentes, **caractérisé en ce que** l'anneau extérieur (12) est fixé dans un support de palier (6) qui se compose de deux moitiés de palier (7, 8) qui sont divisées le long d'un troisième plan de division s'étendant diamétralement.

6. Système de fixation selon les revendications 4 et 5, **caractérisé en ce que** le support de palier présente une rainure de réception annulaire (17, 18) dans laquelle est insérée un anneau de fixation (13) qui est divisé en deux moitiés (19, 20) d'anneau de fixation le long d'un quatrième plan de division perpendiculaire au troisième plan de division.

7. Système de fixation selon la revendication 6, **caractérisé en ce que** l'anneau de fixation (13) présente, dans la zone du quatrième plan de division, deux trous de réception diamétralement opposés l'un à l'autre pour recevoir chacun un deuxième tourillon (22).

8. Système de fixation selon la revendication 7, **caractérisé en ce que** l'anneau de fixation (13) est maintenu de manière rotative et verrouillable dans la rainure de réception annulaire (17, 18).

9. Système de fixation selon la revendication 8, **caractérisé en ce qu'**au moins une moitié de palier (7, 8) présente un trou taraudé (15, 16) qui débouche dans la rainure de réception (17, 18) et reçoit une vis sans tête (14) pour bloquer l'anneau de fixation (13).

10. Système de fixation selon l'une des revendications précédentes, **caractérisé en ce que** la deuxième extrémité du réservoir sous pression (1) est fixée de manière mobile au deuxième support (6') dans le sens longitudinal du réservoir sous pression (1).
